# EUROPÄISCHE PATENTSCHRIFT

(11) **EP 4 306 030 B1**
(45) Veröffentlichungstag und Bekanntmachung des Hinweises auf die Patenterteilung: **22.10.2025**
(21) Anmeldenummer: 23185609.7
(22) Anmeldetag: 14.07.2023
(51) Int. Cl.: A47L 15/42

(54) **SPÜLMASCHINE MIT SCHMUTZAUSTRAGSYSTEM**
DISHWASHER WITH A DIRT DISCHARGE SYSTEM
LAVE-VAISSELLE AVEC SYSTÈME D'ÉVACUATION DES SALETÉS

(30) Priorität: 15.07.2022 DE 102022117810
(43) Veröffentlichungstag der Anmeldung: 17.01.2024
(73) Patentinhaber: Illinois Tool Works Inc., Glenview IL 60025 (US)
(72) Erfinder: DISCH, Harald, Glenview, Illinois 60025 (US); SCHREMPP, Martin, Glenview, Illinois 60025 (US)
(74) Vertreter: Meissner Bolte Partnerschaft mbB

(56) Entgegenhaltungen:
- CN-A- 113 940 601
- DE-A1- 102011 084 917
- DE-B3- 102005 008 987
- US-A1- 2008 149 138
- US-A1- 2011 197 934

## Beschreibung

Die Erfindung betrifft allgemein das Fachgebiet des gewerblichen Spülens.

Insbesondere betrifft die Erfindung eine Spülmaschine nach dem Oberbegriff des Patentanspruchs 1. Demgemäß betrifft die Erfindung insbesondere eine gewerbliche Geschirr- oder Utensilienspülmaschine, welche als Programmautomat oder als Transportspülmaschine ausgebildet ist.

Die Erfindung ist somit auf eine Spülmaschine gerichtet, welche mindestens eine als Rezirkulationskreislauf ausgebildete Waschzone aufweist. Die als Rezirkulationskreislauf ausgebildete Waschzone weist ein Düsensystem mit mindestens einer Waschdüse zum Versprühen von Waschflüssigkeit auf das zu reinigende Spülgut, ein Waschtank zum Auffangen von zumindest einem Teil der versprühten Waschflüssigkeit und eine Waschpumpe zum Zuführen von in dem Waschtank gesammelter Waschflüssigkeit zu der mindestens einen Waschdüse auf. Ferner weist die Spülmaschine ein der mindestens einen Waschzone zugeordnetes Schmutzauffangsystem mit mindestens einem Tankabdecksieb auf, um Schmutzpartikel von der versprühten und durch Schwerkraft in den Waschtank zurückfließenden Waschflüssigkeit abzutrennen. Solche Spülmaschinen sind beispielsweise aus den jeweiligen Dokumente DE 10 2005 008 987 B3, DE 10 2011 084917 A1, US 2011/197934 A1 und CN 113 940 601 A bekannt.

Programmautomaten sind manuell beladbare und entladbare Spülmaschinen. Die Programmautomaten ("box-type ware washers") oder auch ("batch dish washers" genannt) können Geschirrkorbdurchschubspülmaschinen, auch Haubenspülmaschinen ("hood-type ware washers") genannt, oder Frontlader ("front loader ware washers") sein. Frontlader können Untertischmaschinen ("under counter machines"), Auftischmaschinen ("top counter machines") oder freistehende Spülmaschinen mit Frontbeschickung ("free standing front loaders") sein.

Eine als Programmautomat ausgebildete Spülmaschine weist üblicherweise eine Behandlungskammer zum Reinigen von Spülgut auf. In der Regel ist unter der Behandlungskammer ein Waschtank angeordnet, in welchem Flüssigkeit aus der Behandlungskammer durch Schwerkraft zurückfließen kann. Im Waschtank befindet sich Waschflüssigkeit, welche üblicherweise Wasser ist, dem ggf. Reiniger zugeführt werden kann.

Eine als Programmautomat ausgebildete Spülmaschine weist ferner ein Waschsystem mit einer Waschpumpe, einem mit der Waschpumpe verbundenen Leitungssystem und einem Düsensystem mit mindestens einer Waschdüse auf. Die sich im Waschtank befindliche Waschflüssigkeit kann von der Waschpumpe über das Leitungssystem zu der mindestens einen Waschdüse gefördert und durch diese mindestens eine Waschdüse in der Behandlungskammer auf das zu reinigende Spülgut gesprüht werden. Die versprühte Waschflüssigkeit fließt anschließend durch Schwerkraft in den Waschtank zurück.

Transportspülmaschinen ("conveyer ware washers") sind insbesondere Bandtransportspülmaschinen ("flight-type ware washers") oder Korbtransportspülmaschinen ("rack conveyer ware washers"). Transportspülmaschinen finden üblicherweise im gewerblichen Bereich Anwendung. Im Gegensatz zu Programmautomaten, bei welchen das zu reinigende Spülgut während der Reinigung ortsfest in der Maschine verbleibt, findet bei Transportspülmaschinen ein Transport des Spülguts durch verschiedene Behandlungszonen der Transportspülmaschine statt.

Eine Transportspülmaschine weist üblicherweise mindestens eine Vorwaschzone sowie mindestens eine Hauptwaschzone auf, welche in der Transportrichtung des Spülgutes gesehen nach der/den Vorwaschzone(n) angeordnet ist. In Transportrichtung sehen nach der/den Hauptwaschzone(n) ist in der Regel mindestens eine Nachwaschzone bzw. Vorspülzone und mindestens eine der Nachwaschzone(n) nachgeschaltete Klarspülzone angeordnet. In Transportrichtung gesehen läuft das entweder unmittelbar auf dem Transportband aufgenommene Spülgut oder durch Körbe gehaltene Spülgut in der Transportrichtung üblicherweise durch einen Einlauftunnel, die sich daran anschließende(n) Vorwaschzone(n), Hauptwaschzone(n), Nachwaschzone(n), Klarspülzone(n), eine Trocknungszone in eine Auslaufstrecke ein.

Den genannten Waschzonen der Transportspülmaschine sind jeweils ein Waschsystem zugeordnet, welches eine Waschpumpe und ein mit der Waschpumpe verbundenes Leitungssystem (Waschleitungssystem) aufweist, über welches dem Düsensystem bzw. der mindestens einen Waschdüse des Düsensystems Waschflüssigkeit zugeführt wird. Die der mindestens einen Waschdüse des Düsensystems zugeführte Waschflüssigkeit wird in den jeweiligen Waschzonen der Transportspülmaschine auf das Spülgut gesprüht, welches von einer Transportvorrichtung der Transportspülmaschine durch die jeweiligen Waschzonen transportiert wird. Jeder Waschzone ist ein Trank zugeordnet, in welchem die von den Waschdüsen versprühte Flüssigkeit aufgenommen wird und/oder in welchem Flüssigkeit für die Düsensysteme der betreffenden Behandlungszonen bereitgestellt wird.

Bei den üblicherweise aus dem Stand der Technik bekannten Transportspülmaschinen wird Klarspülflüssigkeit in Form von Frischwasser, welches rein oder mit weiteren Zusätzen, wie beispielsweise Klarspüler, versetzt sein kann, über die Sprühdüsen der Klarspülzone auf das Spülgut gesprüht. Zumindest ein Teil der versprühten Klarspülflüssigkeit wird über ein Kaskadensystem entgegen der Transportrichtung des Spülgutes von Zone zu Zone transportiert.

Die versprühte Klarspülflüssigkeit wird in einem Tank (Nachwaschtank) der Nachwaschzone aufgefangen, von welchem sie über die Waschpumpe des zur Nachwaschzone gehörenden Waschsystems zu den Sprühdüsen (Nachwaschdüsen) der Nachwaschzone gefördert wird. In der Nachwaschzone wird Waschflüssigkeit von dem Spülgut abgespült. Die hierbei anfallende Flüssigkeit fließt in den Waschtank der zumindest einen Hauptwaschzone, welche in Transportrichtung des Spülgutes gesehen der Nachwaschzone vorgeschaltet ist. Hier wird die Flüssigkeit üblicherweise mit einem Reiniger versehen und durch ein zu dem Waschsystem der Hauptwaschzone gehörenden Pumpensystem (Waschpumpe) über die Düsen (Waschdüsen) der Hauptwaschzone auf das Spülgut gesprüht. Von dem Waschtank der Hauptwaschzone fließt die Flüssigkeit - sofern keine weitere Hauptwaschzone vorgesehen ist - anschließend in den Vorwaschtank der Vorwaschzone. Die Flüssigkeit in dem Vorwaschtank wird über ein zu dem Waschsystem der Vorwaschzone gehörenden Pumpensystem (Vorwaschpumpe) über die Vorwaschdüsen der Vorwaschzone auf das Spülgut gesprüht, um grobe Verunreinigungen von dem Spülgut zu entfernen.

Üblicherweise sind Spülmaschinen mit Spülpumpen ausgestattet, welche die zu versprühende Klarspülflüssigkeit dem Leitungssystem der Klarspülzone zuführen. Dies gewährleistet insbesondere einen quasi konstanten Volumenstrom der Klarspülflüssigkeit in der Klarspülzone. Es ist jedoch auch denkbar, den bauseitigen Leitungsdruck - beispielsweise den Druck der Frischwasserzufuhr - zu nutzen, um die Klarspülflüssigkeit dem Leitungssystem der Klarspülzone zuzuleiten. In diesem letztgenannten Fall kann ein ansteuerbares Ventil zwischen dem Leitungssystem und den Sprühdüsen der Klarspülzone vorgesehen sein, um eine zeitweise oder vollständige Unterbrechung der Zufuhr von Klarspülflüssigkeit zu den Sprühdüsen erreichen zu können.

Unabhängig davon, ob eine Spülmaschine als Programmautomat oder als Transportspülmaschine ausgebildet ist, umfassen gewerbliche Geschirrspülmaschinen somit üblicherweise mindestens eine als Rezirkulationskreislauf ausgebildete Waschzone, welche ein Düsensystem mit mindestens einer Waschdüse zum Versprühen von Waschflüssigkeit auf das zu reinigende Spülgut, einen Waschtank zum Auffangen von zumindest einem Teil der versprühten Waschflüssigkeit und eine Waschpumpe zum Zuführen von in dem Waschtank gesammelte Flüssigkeit zu der mindestens einen Waschdüse aufweist.

Da zum Reinigen des Spülgutes eine als Rezirkulationskreislauf ausgebildete Waschzone zum Einsatz kommt, wird zumindest ein Teil der in der Waschzone bereits versprühten Waschflüssigkeit in einem Kreislauf geführt, so dass die Gefahr besteht, dass die von dem Spülgut abgetragenen Schutzpartikel aufgrund der permanenten Umwälzung der Waschflüssigkeit immer weiter zerkleinert werden und sich somit nicht mehr ohne weiteres durch Siebvorrichtungen etc. von der Waschflüssigkeit abtrennen lassen. Demnach besteht die Gefahr, dass sich bei einer als Rezirkulationskreislauf ausgebildeten Waschzone die Schmutzbelastung der Waschflüssigkeit in der Waschzone mit zunehmender Waschzeit erhöht, so dass das Risiko der Wiederanschmutzung von Spülgut ansteigt und sich das Spülergebnis insgesamt verschlechtert.

Dieses Problem tritt insbesondere bei der Vor- oder Hauptwaschzonen einer als Transportspülmaschine ausgebildeten Spülmaschine auf. Da bei Transportspülmaschinen die Fließrichtung der verwendeten Waschflüssigkeit kaskadenförmig entgegengesetzt der Transportrichtung des zu reinigenden Spülgutes ist, ist die Schmutzkonzentration der Waschflüssigkeit in der mindestens einen Vorwaschzone im Vergleich zu der Schmutzkonzentration der Waschflüssigkeit in den übrigen Behandlungszonen am größten, da in der Vorwaschzone der meiste Schmutz anfällt.

Andererseits lässt es sich nicht vermeiden, dass über die Laufzeit einer als Transportspülmaschine ausgebildeten Spülmaschine ein Teil der stärker verschmutzten Waschflüssigkeit der Vorwaschzone durch den Transport des Spülgutes in die der Vorwaschzone nachgeschaltete mindestens eine Hauptwaschzone "verschleppt" wird. Dadurch erhöht sich die Schmutzbelastung der Waschflüssigkeit in der Hauptwaschzone und demzufolge kann sich ebenso das Spülergebnis in der Hauptwaschzone verschlechtern.

Um die in die Spülmaschine eingebrachten Schmutzpartikel von der zum Spülen des Spülgutes verwendeten Waschflüssigkeit zu trennen, ist es allgemein bekannt, Siebvorrichtungen in Gestalt von Schmutzsiebkörben zu verwenden, in welchen sich die in die Spülmaschine eingebrachten Schmutzpartikel sammeln. Bei Spülmaschinen, die als Programmautomaten ausgebildet sind, ist ein derartiger Schmutzsiebkorb üblicherweise in dem Sumpf der Behandlungskammer oberhalb des Waschtankes angeordnet.

Andererseits ist es im Hinblick auf Spülmaschinen, die als Transportspülmaschinen ausgebildet sind, bekannt, zumindest den der Vorwaschzone zugeordneten Vorwaschtank, und vorzugsweise auch den der mindestens einen Hauptwaschzone zugeordneten Hauptwaschtank, mit Flächensieben und Schmutzsiebkörben auszustatten.

Im Betrieb der entweder als Programmautomat oder als Transportspülmaschine ausgebildeten Spülmaschine fallen dann die mit Hilfe des sich umwälzenden Waschwassers von dem Spülgut abgespülten Schmutzpartikel wegen der Schwerkraft auf die Flächensiebe. Dort erfolgt eine Trennung der Schmutzpartikel von der in den entsprechenden Waschtank zurückfließenden Waschflüssigkeit. Die abgetrennten Schmutzpartikel werden anschließend üblicherweise in einen Schmutzsiebkorb gespült.

Ein Problem von aus dem Stand der Technik bekannten automatischen Schmutzaustragsystemen ist darin zu sehen, dass diese systembedingt nur über eine zeitlich gesehen begrenzte Schmutzaustragskapazität verfügen. Bei den bekannten Schmutzaustragsystemen ist die Waschwassermenge, welche zum Herauspumpen der Schmutzpartikel aus dem Schmutzsammelbereich des Schmutzaustragsystems notwendig ist, auf die Frischwassernachspülmenge des jeweiligen Maschinentyps ausgelegt. Dies ist notwendig, um einen ausgeglichenen Wasserhaushalt innerhalb der Maschine zu gewährleisten. Würde mehr Waschwasser zum Herauspumpen des Schmutzes verwendet werden, als im Anschluss wieder Frischwasser durch die Frischwassernachspülung der Maschine zugeführt wird, so würde der Wasserstand im Waschtank sinken und es würde im weiteren Verlauf zu einer automatischen Abschaltung des Waschprozesses kommen.

Dem gegenüber steht die Tatsache, dass je höher die eingetragene Schmutzmenge ist, umso mehr Waschwasser prinzipiell benötigt wird, um den eingetragenen Schmutz wieder möglichst vollständig aus der Maschine herauszupumpen und somit die bestmögliche Schmutzaustragsperformance zu erzielen.

In Zeiten stetiger Bestrebungen, die Maschinenverbräuche im Hinblick auf Wasser, Energie und Chemie immer weiter zu reduzieren, besteht ein Hauptaugenmerk auf der Frischwassernachspülmenge, da diese den Gesamtwasserverbrauch gewerblicher Spülmaschinen maßgeblich bestimmt.

Demgemäß gibt es im gewerblichen Spülen zwei gegensätzliche Ziele, welche sich im Hinblick auf einen idealen Prozessablauf gegenüberstehen:
Zum einen wird speziell bei hohem Schmutzeintrag in die Spülmaschine eine große Menge Waschwasser benötigt, um den eingetragenen Schmutz mittels des automatischen Schmutzaustragsystems wieder aus der Maschine herauszupumpen. Je nach Art und Menge des Schmutzes kann die zum Herauspumpen des Schmutzes benötigte Waschwassermenge schon bei herkömmlichen aus dem Stand der Technik bekannten Spülmaschinen höher sein, als durch das nachströmende Frischwasser durch die Frischwassernachspülung eigentlich zur Verfügung steht. Dadurch ist die Leistung des Schmutzaustragsystems bei bestimmten Maschinentypen in gewissem Maße limitiert. Grund ist die Tatsache, dass nicht mehr Wasser zum Herauspumpen des Schmutzes zur Verfügung steht, da ansonsten der Wasserstand im Waschtank zu stark absinken würde.

Zum anderen besteht nach wie vor das Ziel darin, die Frischwassernachspülmenge noch weiter zu reduzieren, was das oben genannte Problem langfristig natürlich noch verschlimmert, da dann ab einem gewissen Punkt nicht mehr genügend Waschwasser zur Verfügung steht, um den eingetragenen Schmutz herauszupumpen bzw. um das automatische Schmutzaustragsystem zuverlässig zu betreiben.

Auf Grundlage dieser Problemstellung liegt somit der Erfindung die Aufgabe zu Grunde, eine Spülmaschine der eingangs genannten Art dahingehend weiterzubilden, dass die Schmutzaustragsperformance optimiert werden kann, ohne dass hierzu die zum Betrieb der Spülmaschine benötigte Frischwassermenge erhöht wird.

Diese Aufgabe wird erfindungsgemäß durch den Gegenstand des unabhängigen Patentanspruchs 1 gelöst, wobei vorteilhafte Weiterbildungen der erfindungsgemäßen Spülmaschine in den abhängigen Ansprüchen angegeben sind.

Demgemäß betrifft die Erfindung eine Spülmaschine, welche als Programmautomat oder als Transportspülmaschine ausgebildet ist, und welche ein Schmutzauffangsystem aufweist, dass mindestens einem Waschsystem der Spülmaschine zugeordnet ist. Das Schmutzauffangsystem weist einen zumindest bereichsweise in dem Waschtank der Spülmaschine angeordneten Schmutzsammelbereich auf. Der Schmutzsammelbereich dient dazu, die mit Hilfe eines Tankabdecksiebs von der Waschflüssigkeit abgetrennten Schmutzpartikel zu sammeln.

Ferner ist ein mit dem Schmutzsammelbereich strömungsmäßig verbundenes Schmutzaustragsystem mit einem Schmutzaustragrohrsystem vorgesehen, über welches der Schmutzsammelbereich der Spülmaschine insbesondere bedarfsweise geleert werden kann.

Die erfindungsgemäße Spülmaschine zeichnet sich insbesondere dadurch aus, dass dem Schmutzaustragsystem eine Abscheidervorrichtung zugeordnet ist, welche ausgebildet ist, zumindest einen Teil der zum Leeren des Schmutzsammelbereichs benötigten und zusammen mit den Schmutzpartikeln aus dem Schmutzsammelbereich abgeführten Waschflüssigkeit von den aus dem Schmutzsammelbereich abgeführten Schmutzpartikeln zu trennen und die abgetrennte Waschflüssigkeit wieder dem Wasserkreislauf der Spülmaschine zurückzuführen.

Mit dieser Lösung wird ein automatisches Schmutzaustragsystem für Spülmaschinen angegeben, bei welchem die herausgepumpte Schmutz- und Wassermenge unabhängig von der nachströmenden Frischwassernachspülmenge ist. Auf diese Weise ist die Schmutzaustragsperformance der Spülmaschine optimiert, da der Schmutzsammelbereich des Schmutzaustragsystems unabhängig von der pro Zeiteinheit dem Wasserkreislauf der Spülmaschine zugeführten Frischwasser betrieben werden kann. Andererseits wird durch das Rückführen der abgetrennten Waschflüssigkeit dem Umstand Sorge getragen, dass der Wasserverbrauch der Spülmaschine nicht erhöht werden darf.

Gemäß Ausführungsformen der erfindungsgemäßen Spülmaschine ist vorgesehen, dass das Schmutzaustragsystem mit der Abscheidervorrichtung ausgebildet ist, die von den aus dem Schmutzsammelbereich abgeführten Schmutzpartikeln abgetrennte Waschflüssigkeit wieder dem Waschtank des Waschsystems der Spülmaschine zuzuführen, das mit dem automatischen Schmutzaustragsystem ausgestattet ist. Insbesondere bei Transportspülmaschinen, die mehrere in Reihe geschaltete Behandlungskammern aufweisen, ist es aber auch denkbar, dass die in der Abscheidervorrichtung abgetrennte Waschflüssigkeit dem Waschtank einer anderen Behandlungszone zugeführt wird.

Gemäß der erfindungsgemäßen Spülmaschine ist vorgesehen, dass das Schmutzaustragsystem eine Schmutzaustragspumpe aufweist, dessen Saugseite strömungsmäßig mit dem Schmutzsammelbereich verbunden oder verbindbar ist, und dessen Druckseite strömungsmäßig mit der Abscheidervorrichtung verbunden oder verbindbar ist. Dabei weist die Spülmaschine eine Steuereinrichtung auf, welche ausgebildet ist, insbesondere unabhängig von einem Frischwassereintrag in den Wasserkreislauf der Spülmaschine die Schmutzaustragspumpe des Schmutzaustragsystems anzusteuern.

Mit anderen Worten, bei der erfindungsgemäßen Lösung kann das Schmutzaustragsystem tatsächlich immer dann aktiviert werden, wenn der Verschmutzungsgrad der Waschflüssigkeit einen kritischen Wert erreicht hat, wobei hier insbesondere nicht darauf geachtet werden muss, ob eine hinreichende Menge an Frischwasser ebenfalls wieder dem Wasserkreislauf der Spülmaschine zugeführt wird.

In einer Weiterbildung des zuletzt genannten Aspekts ist vorgesehen, dass die Spülmaschine eine Sensorik aufweist, welche ausgebildet ist, einen Verschmutzungsgrad der Waschflüssigkeit vorzugsweise in dem mindestens einen Waschtank der Spülmaschine zu erfassen und/oder eine Schmutzbeladung des in der Spülmaschine zu behandelnden Spülguts zu erfassen. Dabei ist insbesondere vorgesehen, dass die Steuereinrichtung ausgebildet ist, dass in Abhängigkeit von dem erfassten Verschmutzungsgrad der Waschflüssigkeit und/oder in Abhängigkeit von der erfassten Schmutzbeladung des in der Spülmaschine zu behandelnden Spülguts die Schmutzaustragspumpe des Schmutzaustragsystems angesteuert wird.

Als geeignete Sensorik kommt beispielsweise ein Trübungssensor in Frage, der den Verschmutzungsgrad der Waschflüssigkeit erfasst. Alternativ oder zusätzlich hierzu ist es aber auch denkbar, ein optisches System, insbesondere ein Vision-Kamera-System, einzusetzen, mit welchem die Schmutzbeladung direkt auf dem Spülgut gemessen bzw. detektiert wird.

Insbesondere kann vorgesehen sein, dass die Steuereinrichtung ausgebildet ist, automatisch die Schmutzaustragspumpe des Schmutzaustragsystems zu aktivieren, wenn mit Hilfe der Sensorik erfasst wird, dass der erfasste Verschmutzungsgrad der Waschflüssigkeit einen vorab festgelegten oder festlegbaren Wert angenommen hat, und/oder wenn von der Sensorik eine erhöhte Schmutzbeladung des in der Spülmaschine zu behandelnden Spülguts erfasst wird. Eine wahlweise automatische Aktivierung oder eine manuelle Aktivierung der Schmutzaustragspumpe des Schmutzaustragsystems ist selbstverständlich auch denkbar.

Gemäß einer bevorzugten Realisierung der Abscheidervorrichtung ist vorgesehen, dass die Abscheidervorrichtung einen strömungsmäßig mit dem Schmutzaustragrohrsystem des Schmutzaustragsystems verbundenen oder verbindbaren Auffangbehälter aufweist, dem beim Leeren des Schmutzsammelbereichs die zum Leeren des Schmutzsammelbereichs benötigte Waschflüssigkeit mit den Schmutzpartikeln aus dem Schmutzsammelbereich zugeführt wird.

In bevorzugter Weise ist dem Auffangbehälter ein Siebsystem zugeordnet, mit welchem zumindest ein Teil der zum Leeren des Schmutzsammelbereichs benötigten und zusammen mit den Schmutzpartikeln aus dem Schmutzsammelbereich abgeführten Waschflüssigkeit von den aus dem Schmutzsammelbereich abgeführten Schmutzpartikeln abgetrennt wird.

Gemäß einer Weiterbildung des zuletzt genannten Aspekts ist vorgesehen, dass die Abscheidervorrichtung ausgebildet ist, vorzugsweise automatisch die in der Abscheidervorrichtung von der Waschflüssigkeit abgetrennten Schmutzpartikel aus der Abscheidervorrichtung abzuführen. Denkbar ist es beispielsweise in diesem Zusammenhang, mit Hilfe einer Pumpe, insbesondere Schneckenförderpumpe, die Schmutzpartikel aus der Abscheidervorrichtung und insbesondere aus dem Siebsystem der Abscheidervorrichtung abzuführen.

Gemäß Weiterbildungen der Abscheidervorrichtung ist vorgesehen, dass dem Auffangbehälter der Abscheidervorrichtung ein Überlaufsystem zugeordnet ist, welches den Auffangbehälter mit einem bauseitigen Ablauf oder mit dem Waschtank der Spülmaschine strömungsmäßig verbindet. Auf diese Weise ist eine Redundanz gegeben, sollte ein Zurückführen der abgetrennten Waschflüssigkeit aus der Abscheidervorrichtung in den Wasserkreislauf der Spülmaschine gestört oder unterbrochen sein.

Vorzugsweise ist der Abscheidervorrichtung eine Abwasserpumpe zugeordnet, welche ausgebildet ist, insbesondere bedarfsweise, zu vorab festgelegten Zeiten und/oder Ereignissen oder kontinuierlich die in der Abscheidervorrichtung abgetrennte Waschflüssigkeit wieder dem Kreislauf der Spülmaschine zuzuführen.

In diesem Zusammenhang ist es insbesondere denkbar, dass der Abscheidervorrichtung eine Sensorik zugeordnet ist, welche ausgebildet ist, die Menge der in der Abscheidervorrichtung abgetrennte Waschflüssigkeit zu erfassen.

In diesem Zusammenhang ist es denkbar, dass der Abscheidervorrichtung eine Steuereinrichtung zugeordnet ist, welche ausgebildet ist, in Abhängigkeit von der Menge der in der Abscheidervorrichtung von den Schmutzpartikeln abgetrennten Waschflüssigkeit die Abwasserpumpe anzusteuern.

Insbesondere bietet es sich an, dass zumindest bedarfsweise oder zu vorab festgelegten oder festlegbaren Zeiten oder Ereignissen die Abwasserpumpe zyklisch angesteuert wird, insbesondere derart, dass eine zumindest teilweise Freispülung des Siebsystems der Abscheidervorrichtung (falls erforderlich) erzielbar ist.

Um eine noch effizientere Schmutztrennung zu erreichen, ist gemäß Weiterbildungen der erfindungsgemäßen Lösung vorgesehen, dass die Abscheidervorrichtung ein Filtersystem aufweist, welches ausgebildet ist, die in der Abscheidervorrichtung von den Schmutzpartikeln abgetrennte Waschflüssigkeit vor deren Rückführung in den Wasserkreislauf der Spülmaschine zu filtern.

Gemäß einem weiteren Aspekt ist vorgesehen, dass der Abscheidervorrichtung ein Wärmetauschersystem zugeordnet ist, um insbesondere bedarfsweise oder kontinuierlich thermische Energie von der in der Abscheidervorrichtung von den Schmutzpartikeln abgetrennten Waschflüssigkeit rückzugewinnen. Diese thermische Energie kann beispielsweise dann zum Erwärmen des der Spülmaschine zuzuführenden Frischwassers verwendet werden.

Mit der erfindungsgemäßen Lösung ist somit ein regelmäßiger oder auch kontinuierlicher Schmutzaustrag während des Betriebs der Spülmaschine realisierbar, ohne dass hierzu die Laufzeit der Spülmaschine verlängert werden müsste, und ohne dass hierzu der Frischwasserverbrauch der Spülmaschine erhöht wird. Somit wird nicht nur das Risiko einer Wiederanschmutzung des Spülguts reduziert (da aufgrund eines regelmäßigen oder kontinuierlichen Schmutzaustrags die Qualität der Waschflüssigkeit optimiert wird), sondern es wird auch nicht die Kapazität der Spülmaschine negativ beeinflusst.

Die erfindungsgemäße Lösung gestattet es demnach, dass die mit Hilfe des Schmutzauffangsystems in der mindestens einen Waschzone der Spülmaschine angesammelten Schmutzpartikel kontinuierlich und automatisch aus der Spülmaschine entfernt werden können. Eine solche kontinuierliche und automatisch durchgeführte Schmutzaustragung entlastet auch das Bedienpersonal der Spülmaschine. Darüber hinaus kann wirkungsvoll verhindert werden, dass die Rezirkulation der Waschflüssigkeit in der Waschzone durch Überfüllen des Schmutzsammelbereichs beeinflusst bzw. blockiert wird.

Nachfolgend werden Ausführungsbeispiele der erfindungsgemäßen Lösung mit Bezug auf die beiliegenden Zeichnungen näher beschrieben.

In den Zeichnungen zeigen:
- FIG. 1: schematisch eine in Gestalt einer Transportspülmaschine ausgebildete Spülmaschine gemäß einer ersten Ausführungsform der Erfindung; und
- FIG. 2: schematisch eine in Gestalt eines Programmautomats ausgebildete Spülmaschine gemäß einer zweiten Ausführungsform der Erfindung.

In FIG. 1 ist in einer schematischen Längsschnittansicht ein Beispiel für eine nach den Lehren der vorliegenden Erfindung ausgebildeten Transportspülmaschine 50 gezeigt.

Die Transportspülmaschine 50 gemäß der Darstellung in FIG. 1 weist eine Vorwaschzone 51 sowie eine Hauptwaschzone 52 auf, welche in der Transportrichtung T des (in FIG. 1 nicht dargestellten) Spülgutes gesehen nach der Vorwaschzone 51 angeordnet ist. In Transportrichtung T gesehen nach der Hauptwaschzone 52 ist bei der in FIG. 1 dargestellten Transportspülmaschine 50 eine Nachwasch- bzw. Vorspülzone 53 und eine der Nachwasch- bzw. Vorspülzone 53 nachgeschaltete Klarspülzone 54 angeordnet. Das entweder unmittelbar auf einem Transportband 58 aufgenommene Spülgut oder durch Körbe gehaltene Spülgut läuft in der Transportrichtung T durch einen Einlauftunnel 55, die sich daran anschließende Vorwaschzone 51, die Hauptwaschzone 52, die Nachwaschzone 53, die Klarspülzone 54 und eine Trocknungszone 56 in eine Auslaufstrecke 57 ein.

Den genannten Behandlungszonen 51, 52, 53, 54 der Transportspülmaschine 50 sind jeweils Sprühdüsen 13-1, 13-2, 13-3, 13-4 zugeordnet, über welche Flüssigkeit auf das Spülgut gesprüht wird, das von dem Transportband 58 durch die jeweiligen Behandlungszonen 51, 52, 53, 54 transportiert wird. Zumindest der Vorwaschzone 51, der Hauptwaschzone 52 und der Nachwasch- bzw. Vorspülzone 53 ist jeweils ein Tank (Waschtank 14-1, 14-2, 14-3) zugeordnet, in welchem versprühte Waschflüssigkeit aufgenommen und/oder Waschflüssigkeit für die Sprühdüsen 13-1, 13-2, 13-3 der betreffenden Zonen 51, 52, 53 bereitgestellt wird.

Die Vorwaschzone 51, die Hauptwaschzone 52 und die Nachwaschzone 53 der Transportspülmaschine 50 gemäß der in FIG. 1 dargestellten ersten Ausführungsform der Erfindung weisen jeweils ein Waschsystem 10-1, 10-2, 10,3 auf. Jedes Waschsystem 10-1, 10-2, 10-3 setzt sich aus einer Waschpumpe 11-1, 11-2, 11-3, einem mit der Waschpumpe 11-1, 11-2, 11-3 verbundenen Leitungssystem 12-1, 12-2, 12-3 und den mit dem Leitungssystem 12-1, 12-2, 12-3 verbundenen Sprühdüsen 13-1, 13-2, 13-3 zusammen.

Des Weiteren ist eine in FIG. 1 schematisch dargestellte Steuereinrichtung 100 vorgesehen, welche (unter anderem) dazu dient, die jeweiligen Waschpumpen 11-1, 11-2, 11-3 der Waschsysteme 10-1, 10-2, 10-3 während eines Waschprozesses geeignet anzusteuern, um zumindest zeitweise über das zugehörige Leitungssystem 12-1, 12-2, 12-3 Waschflüssigkeit zu den Sprühdüsen 13-1, 13-2, 13-3 des zum jeweiligen Waschsystem 10-1, 10-2, 10-3 zugehörigen Düsensystems zuzuführen.

Bei der in FIG. 1 dargestellten Transportspülmaschine 50 wird Klarspülflüssigkeit in Form von Frischwasser, welches mit weiteren chemischen Zusätzen, wie beispielsweise Klarspüler, versetzt sein kann, über die oberhalb und unterhalb des Transportbandes 58 angeordnete Sprühdüsen 13-4 der Klarspülzone 54 auf das in FIG. 1 nicht dargestellte Spülgut gesprüht. Wie in FIG. 1 dargestellt, können in der Klarspülzone 54 aus seitlich angeordnete Sprühdüsen 13-5 vorgesehen sein.

Ein Teil der in der Klarspülzone 54 versprühten Klarspülflüssigkeit wird über ein Kaskadensystem entgegen der Transportrichtung T des Spülgutes von Zone zu Zone transportiert. Der restliche Teil wird über ein Ventil 59 und eine Bypassleitung 60 direkt in den Vorwaschtank 14-1 der Vorwaschzone 51 geleitet.

Die in der Klarspülzone 54 versprühte Klarspülflüssigkeit wird in dem Tank (Nachwasch- bzw. Vorspültank 14-3) der Nachwasch- bzw. Vorspülzone 53 aufgefangen, von welchem sie über die zu dem Waschsystem 10-3 der Nachwasch- bzw. Vorspülzone 53 gehörende Waschpumpe 11-3 zu den Sprühdüsen 13-3 (Nachwasch- bzw. Vorspüldüsen) der Nachwasch- bzw. Vorspülzone 53 gefördert wird. In der Nachwasch- bzw. Vorspülzone 53 wird Waschflüssigkeit von dem Spülgut abgespült.

Die hierbei anfallende Flüssigkeit fließt in den Waschtank 14-2 der Hauptwaschzone 52, wird üblicherweise mit einem chemischen Reiniger versehen und mit Hilfe einer zu dem Waschsystem 10-2 der Hauptwaschzone 52 gehörenden Waschpumpe 11-2 über die Sprühdüsen 13-2 (Waschdüsen) des zur Hauptwaschzone 52 gehörenden Waschsystems 10-2 auf das Spülgut gesprüht.

Von dem Waschtank 14-2 der Hauptwaschzone 52 fließt die Waschflüssigkeit anschließend in den Vorwaschtank 14-1 der Vorwaschzone 51. Die in dem Vorwaschtank 14-1 gesammelte Waschflüssigkeit wird in der Vorwaschzone 51 mit Hilfe einer zu dem Waschsystem 10-1 der Vorwaschzone 51 gehörenden Waschpumpe 11-1 über die Sprühdüsen 13-1 (Vorwaschdüsen) des zu der Vorwaschzone 51 gehörenden Waschsystems 10-1 auf das Spülgut gesprüht, um grobe Verunreinigungen von dem Spülgut zu entfernen.

Bei der in FIG. 1 dargestellten Transportspülmaschine 50 weist die Hauptwaschzone 52 ein Tankabdecksieb 20-2 auf, welches oberhalb des Hauptwaschtanks 14-2 angeordnet ist. Im Betrieb der Transportspülmaschine 50 wird über die Sprühdüsen 13-2 (Waschdüsen) des Waschsystems 10-2 Waschflüssigkeit auf das Spülgut gesprüht. Die versprühte Waschflüssigkeit fließt durch Schwerkraft in den Waschtank 14-2 der Hauptwaschzone 52 zurück, wobei die in der Hauptwaschzone 52 von dem Spülgut abgespülten Schmutzpartikel von dem Tankabdecksieb 20-2 zurückgehalten werden, sofern die Schmutzpartikel größer als die Maschenweite des Tankabdecksiebes 20-2 sind. Vorzugsweise beträgt die Maschenweite des Tankabdecksiebes 20-2 ca. 1 mm bis 4 mm.

Bei der in FIG. 1 schematisch dargestellten Transportspülmaschine 50 muss zur Reinigung des Tankabdecksiebes 20-2 der Spülbetrieb unterbrochen werden, um das Tankabdecksieb 20-2 manuell reinigen zu können.

Ein Teil der in der Hauptwaschzone 52 versprühten Waschflüssigkeit gelangt über ein Überlaufsystem 61 in den Waschtank (Vorwaschtank 14-1) der Vorwaschzone 51. Wie auch die Hauptwaschzone 52 ist die Vorwaschzone 51 mit einem als Flächensieb ausgebildeten Tankabdecksieb 20-1 ausgerüstet. Dieses Tankabdecksieb 20-1 ist oberhalb des Waschtanks (Vorwaschtank 14-1) der Vorwaschzone 51 angeordnet, um Schmutzpartikel von der in der Vorwaschzone 51 versprühten und durch Schwerkraft in den Vorwaschtank 14-1 zurückfließenden Waschflüssigkeit abzutrennen. Die Maschenweite des Tankabdecksiebes 20-1 liegt vorzugsweise in einem Bereich zwischen ca. 1 mm bis 4 mm.

Da - wie eingangs ausgeführt - die Schmutzkonzentration der Waschflüssigkeit in der Vorwaschzone 51 am größten ist, da hier der meiste Schmutz anfällt, ist die in FIG. 1 dargestellte Transportspülmaschine 50 mit einem der Vorwaschzone 51 zugeordneten Schmutzauffangsystem 70 ausgerüstet, welches einen in der Vorwaschzone 51, und insbesondere innerhalb des Vorwaschtanks 14-1 angeordneten Schmutzsammelbereich 71-1 aufweist.

Der Aufbau und die Funktionsweise des bei der in FIG. 1 dargestellten Transportspülmaschine 50 zum Einsatz kommenden Schmutzauffangsystems 70 wird nachfolgend insbesondere auch unter Bezugnahme auf die Darstellung in FIG. 2 näher beschrieben.

Bei der in FIG. 1 dargestellten Ausführungsform der Transportspülmaschine 50 dient der Schmutzsammelbereich 71-1 zum Sammeln der mit Hilfe des Tankabdecksiebes 20-1 von der Waschflüssigkeit abgetrennten Schmutzpartikel. Im Einzelnen, und wie es nachfolgend unter Bezugnahme auf die Darstellung in FIG. 2 näher beschrieben wird, ist der Schmutzsammelbereich 71-1 als eine in dem Vorwaschtank 14-1 angeordnete, nach oben hin geöffnete Kammer ausgebildet, die an ihren Seiten ein Druckausgleichsystem aufweisen kann. Über die obere Öffnung können die mit Hilfe des Tankabdecksiebes 20-1 abgetrennten Schmutzpartikel in den kammerförmigen Schmutzsammelbereich 71-1 gelangen. Dadurch, dass der Schmutzsammelbereich 71-1 an den Seiten ein Druckausgleichsystem aufweist, ist eine besonders schnelle Entleerung des Schmutzsammelbereiches 71-1 realisierbar.

Wie es nachfolgend unter Bezugnahme auf die Darstellung in FIG. 2 näher beschrieben wird, ist das Tankabdecksieb 20-1 oberhalb des Schmutzsammelbereiches 71-1 angeordnet und weist eine Ablaufschräge in Gestalt eines in Richtung einer Zufuhröffnung 22 gerichtetes Gefälle auf, wobei der nach oben offen ausgebildete Schmutzsammelbereich 71-1 unterhalb der Zufuhröffnung 22 angeordnet ist, so dass die mit Hilfe des Tankabdecksiebes 22 abgetrennten Schmutzpartikel über die Zufuhröffnung 22 in den Schmutzsammelbereich 71-1 gelangen können.

Denkbar hierbei ist es insbesondere, dass das Tankabdecksieb 20-1 zumindest bereichsweise trichterförmig ausgebildet ist, wobei die Zufuhröffnung 22 innerhalb des trichterförmigen Bereiches 21 des Tankabdecksiebes 20-1, und vorzugsweise im Zenit des trichterförmigen Bereiches 21 des Tankabdecksiebes 20-1 ausgebildet ist (vgl. hierzu insbesondere auch die Darstellung in FIG. 2). Das bei der in FIG. 1 dargestellten Ausführungsform zum Einsatz kommende Schmutzauffangsystem 70 weist ferner ein mit dem Schmutzsammelbereich 71-1 verbundenes Schmutzaustragsystem 70 beispielsweise bestehend aus einem Standrohr 72-1 und einer Schmutzwasserleitung 73-1 auf, zum Austragen der in dem Schmutzsammelbereich 71-1 gesammelten Schmutzpartikel aus der Vorwaschzone 51.

Wie dargestellt, ist in dem Schmutzaustragsystem 70; 72-1, 73-1 eine Schmutzaustragpumpe 74-1 angeordnet. Der saugseitige Einlass der Schmutzaustragpumpe 74-1 ist über das zum Schmutzaustragsystem 70 gehörende Standrohr 72-1 mit dem unteren Bereich des Schmutzsammelbereiches 71-1 verbunden. Der druckseitige Auslass der Schmutzaustragpumpe 74-1 mündet in der zum Schmutzaustragsystem 70 gehörenden Schmutzwasserleitung 73-1.

Bei der in FIG. 1 dargestellten Ausführungsform führt die Schmutzwasserleitung 73-1 zu einer Abscheidervorrichtung 80, die außerhalb der Vorwaschzone 51 vor dem Einlauftunnel 55 der Transportspülmaschine 50 angeordnet sein kann.

Die Abscheidervorrichtung 80 ist ausgebildet, zumindest einen Teil der zum Leeren des Schmutzsammelbereichs 71-1 benötigten und zusammen mit den Schmutzpartikeln aus dem Schmutzsammelbereich 71-1 abgeführten Waschflüssigkeit von den aus dem Schmutzsammelbereich 71-1 abgeführten Schmutzpartikeln zu trennen und die abgetrennte Waschflüssigkeit wieder dem Wasserkreislauf der Spülmaschine 50 rückzuführen.

Bei der in FIG. 1 gezeigten exemplarischen Ausführungsform der als Transportspülmaschine 50 ausgeführten Spülmaschine ist im Einzelnen vorgesehen, dass die von den aus dem Schmutzsammelbereich 71-1 abgeführten Schmutzpartikeln abgetrennte Waschflüssigkeit wieder dem Waschtank 14-1 der Spülmaschine 50 zugeführt wird.

Die Schmutzaustragspumpe 74-1 ist dabei mit dessen Saugseite strömungsmäßig mit dem Schmutzsammelbereich 71-1 verbunden oder verbindbar und mit dessen Druckseite strömungsmäßig mit der Abscheidervorrichtung 80 verbunden oder verbindbar.

Insbesondere kann die Schmutzaustragspumpe 74-1 unabhängig von einem Frischwassereintrag in den Wasserkreislauf der Spülmaschine 50 aktiviert werden.

Gemäß einer denkbaren Realisierung weist hierbei die Spülmaschine 50 eine Sensorik auf, welche ausgebildet ist, einen Verschmutzungsgrad der Waschflüssigkeit vorzugsweise in dem Waschtank 14-1 der Spülmaschine 50 zu erfassen und/oder eine Schmutzbeladung des in der Spülmaschine 50 zu behandelnden Spülguts zu erfassen.

Dabei ist es insbesondere denkbar, dass in Abhängigkeit von dem erfassten Verschmutzungsgrad der Waschflüssigkeit und/oder in Abhängigkeit von der erfassten Schmutzbeladung des in der Spülmaschine 50 zu behandelnden Spülguts die Schmutzaustragspumpe 74-1 des Schmutzaustragsystems 70 angesteuert wird.

Bei der in FIG. 1 gezeigten exemplarischen Ausführungsform der erfindungsgemäßen Spülmaschine 50 ist vorgesehen, dass die Abscheidervorrichtung 80 einen strömungsmäßig mit dem Schmutzaustragsystem 70 verbundenen oder verbindbaren Auffangbehälter 81 aufweist, dem beim Leeren des Schmutzsammelbereichs 71-1 die zum Leeren des Schmutzsammelbereichs 71-1 benötigte Waschflüssigkeit mit den Schmutzpartikeln aus dem Schmutzsammelbereich 71-1 zugeführt wird.

Dem Auffangbehälter 81 ist ein Siebsystem 82 zugeordnet, mit welchem zumindest ein Teil der zum Leeren des Schmutzsammelbereichs 71-1 benötigten und zusammen mit den Schmutzpartikeln aus dem Schmutzsammelbereich 71-1 abgeführten Waschflüssigkeit von den aus dem Schmutzsammelbereich 71-1 abgeführten Schmutzpartikeln abgetrennt wird.

Insbesondere ist der Abscheidervorrichtung 80 eine Abwasserpumpe 83 zugeordnet, welche ausgebildet ist, vorzugsweise bedarfsweise, zu vorab festgelegten Zeiten und/oder Ereignissen oder kontinuierlich die in der Abscheidervorrichtung 80 abgetrennte Waschflüssigkeit wieder dem Waserkreislauf der Spülmaschine 50 zuzuführen.

In FIG. 2 ist eine zweite exemplarische Ausführungsform der erfindungsgemäßen Spülmaschine 50 gezeigt, bei welcher es sich um eine als Programmautomat ausgeführte Spülmaschine 50 handelt, die eine einzige Behandlungskammer aufweist, in welcher über Sprühdüsen Waschflüssigkeit auf das zu behandelnde Spülgut gesprüht wird.

In dem Waschtank der als Programmautomat ausgeführten Spülmaschine 50 ist ein Schmutzaustragsystem 70 angeordnet, wie es dem Prinzip nach zuvor unter Bezugnahme auf die in FIG. 1 gezeigte Transportspülmaschine 50 beschrieben ist. Wie auch bei der in FIG. 1 gezeigten Ausführungsform der erfindungsgemäßen Spülmaschine 50 ist dem automatischen Schmutzaustragsystem 70 eine Abscheidervorrichtung 80 zugeordnet.

Das Schmutzauffangsystem 70 ist innerhalb des Waschtanks 14 der als Programmautomat ausgebildeten Spülmaschine 50 angeordnet. Das Schmutzauffangsystem 70 weist ein Tankabdecksieb 20 auf, welches vorzugsweise im Waschtank 14 oberhalb des Flüssigkeitsniveaus der in dem Waschtank 14 aufgenommenen Waschflüssigkeit angeordnet ist. Das Tankabdecksieb 20 dient dazu, Schmutzpartikel von der versprühten und durch Schwerkraft in den Waschtank zurückfließenden Waschflüssigkeit abzutrennen. Aus diesem Grund ist für das Tankabdecksieb 20 eine geeignete Maschenweite vorzusehen.

Ferner gehört zu dem Schmutzauffangsystem 70 ein Schmutzsammelbereich 71, welcher als eine Kammer ausgebildet ist, die nach oben hin geöffnet ist. Über die Öffnung des als Kammer ausgebildeten Schmutzsammelbereiches 71 werden die von dem Tankabdecksieb 20 abgetrennten Schmutzpartikel dem Schmutzsammelbereich 71 zugeführt. Hierzu ist weist das Tankabdecksieb 20 eine Ablaufschräge in Gestalt eines in Richtung einer Zufuhröffnung 22 gerichteten Gefälles auf, wobei der nach oben offen ausgebildete Schmutzsammelbereich 71 unterhalb der Zufuhröffnung 22 angeordnet ist.

Wie in FIG. 2 dargestellt, ist es beispielsweise denkbar, dass das Tankabdecksieb 20 zumindest bereichsweise trichterförmig ausgebildet ist, wobei die Zufuhröffnung 22 innerhalb des trichterförmigen Bereiches 21 des Tankabdecksiebes 20, und vorzugsweise in dem verjüngten Bereich des trichterförmigen Bereiches 21 des Tankabdecksiebes 20, ausgebildet ist.

Weiter ist es bevorzugt, wenn der Schmutzsammelbereich 71 am oberen Ende trichterförmig ausgebildet ist, um in die Zufuhröffnung 22 des Tankabdecksiebes 20 eingesetzt bzw. aufgenommen werden zu können.

Im Betrieb der Spülmaschine 50 (nicht in FIG. 2 gezeigt) wird in der Waschzone Waschflüssigkeit versprüht, wobei ein Teil der versprühten Waschflüssigkeit über das Tankabdecksieb 20 in den Waschtank 14 zurückfließt. Der restliche Teil der versprühten Waschflüssigkeit fließt durch Schwerkraft direkt über die in dem Tankabdecksieb 20 vorgesehene Zufuhröffnung 22 in den Schmutzsammelbereich 71. Die beim Waschvorgang von dem Spülgut abgespülten Schmutzpartikel werden - sofern sie größer als die Maschenweite des Tankabdecksiebes 20 sind - von dem Tankabdecksieb 20 daran gehindert, in die in den Waschtank 14 gesammelte Waschflüssigkeit zu gelangen. Vielmehr werden die von dem Tankabdecksieb 20 abgetrennten Schmutzpartikel durch die Ablaufschräge zu der Zufuhröffnung 22 bewegt und gelangen somit in den Schmutzsammelbereich 71.

Um den Schmutzsammelbereich 71 vorzugsweise automatisch entleeren zu können, weist das Schmutzauffangsystem 70 vorzugsweise ferner ein Schmutzaustragrohrsystem auf. Dieses Schmutzaustragrohrsystem besteht bei der in FIG. 2 dargestellten Ausführungsform des Schmutzaustragsystems 70 aus einem Standrohr 72, welches mit dem unteren Bereich des Schmutzsammelbereiches 71 verbunden ist. Das Standrohr 72 ist mit dem saugseitigen Einlass einer Schmutzaustragpumpe 74 verbunden. Der druckseitige Auslass der Schmutzaustragpumpe 74 mündet in einer Schmutzwasserleitung 73, so dass bei Aktivierung der Schmutzaustragpumpe 74 der Inhalt des Schmutzsammelbereiches 71 von der Waschzone abgeführt werden kann.

Die Schmutzaustragpumpe 74 ist vorzugsweise ausgelegt, kontinuierlich oder zu vorgegebenen Zeiten bzw. Ereignissen die in dem Schmutzsammelbereich 71 gesammelten Schmutzpartikel zusammen mit der ebenfalls in dem Schmutzsammelbereich 71 gesammelten Waschflüssigkeit abzuführen. Insbesondere ist es dabei denkbar, dass die Schmutzaustragpumpe 74 über die bereits erwähnte Steuerung 100 in Abhängigkeit von der Menge der in dem Schmutzsammelbereich 71 gesammelten Schmutzpartikel angesteuert wird.

Gemäß der Erfindung erfolgt das Abpumpen von Schmutz aus dem Schmutzsammelbereich 71 in Abhängigkeit von dem Flüssigkeits-Niveau in dem Waschtank 14.

Bei der in FIG. 2 dargestellten Ausführungsform führt die Schmutzwasserleitung 73 zu einer Abscheidervorrichtung 80. Die Abscheidervorrichtung 80 ist ausgebildet, zumindest einen Teil der zum Leeren des Schmutzsammelbereichs 71 benötigten und zusammen mit den Schmutzpartikeln aus dem Schmutzsammelbereich 71 abgeführten Waschflüssigkeit von den aus dem Schmutzsammelbereich 71 abgeführten Schmutzpartikeln zu trennen und die abgetrennte Waschflüssigkeit wieder dem Wasserkreislauf der Spülmaschine 50 rückzuführen.

Die Erfindung ist nicht auf die in Zusammenhang mit den Zeichnungen beschriebenen Ausführungsformen beschränkt.

## Patentansprüche

1. Spülmaschine (50) mit mindestens einem als Rezirkulationskreislauf ausgebildeten Waschsystem (51, 52), insbesondere Geschirr- oder Utensilienspülmaschine, welche als Programmautomat oder als Transportspülmaschine ausgebildet ist, wobei das mindestens eine Waschsystem (51, 52) ein Düsensystem mit mindestens einer Waschdüse (13; 13-1, 13-2) zum Versprühen von Waschflüssigkeit auf das zu reinigende Spülgut, einen Waschtank (14; 14-1, 14-2) zum Auffangen von zumindest einem Teil der versprühten Waschflüssigkeit und eine Waschpumpe (11; 11-1, 11-2) zum Zuführen von in dem Waschtank (14; 14-1, 14-2) gesammelter Waschflüssigkeit zu der mindestens einen Waschdüse (13; 13-1, 13-2) aufweist, und wobei ferner ein dem mindestens einen Waschsystem (51, 52) zugeordnetes Schmutzaustragsystem (70) vorgesehen ist, wobei dem Schmutzaustragsystem (70) ein Tankabdecksieb (20-1) zugeordnet ist, welches ausgebildet ist, um Schmutzpartikel von der versprühten und durch Schwerkraft in den Waschtank (14; 14-1, 14-2) zurückfließenden Waschflüssigkeit abzutrennen, wobei das Schmutzaustragsystem (70) einen zumindest bereichsweise in dem Waschtank (14; 14-1, 14-2) angeordneten Schmutzsammelbereich (71) aufweist zum Sammeln der mit Hilfe des Tankabdecksiebs (20-1) von der Waschflüssigkeit abgetrennten Schmutzpartikel, und wobei ferner eine mit dem Schmutzsammelbereich (71) strömungsmäßig verbundene Schmutzaustragpumpe (74, 74-1) vorgesehen ist, über welches der Schmutzsammelbereich (71) insbesondere bedarfsweise geleert werden kann,
**dadurch gekennzeichnet, dass**
das Tankabdecksieb (20-1) oberhalb des Schmutzsammelbereichs (71) angeordnet ist und eine Ablaufschräge in Gestalt eines in Richtung einer Zufuhröffnung (22) gerichtetes Gefälle aufweist, wobei der Schmutzsammelbereich (71) nach oben offen ausgebildet und unterhalb der Zufuhröffnung (22) angeordnet ist, so dass die mit Hilfe des Tankabdecksiebs (20-1) abgetrennten Schmutzpartikel über die Zufuhröffnung (22) in den Schmutzsammelbereich (71) gelangen können, wobei dem Schmutzaustragsystem (70) eine Abscheidervorrichtung (80) zugeordnet ist, welche ausgebildet ist, zumindest einen Teil der zum Leeren des Schmutzsammelbereichs (71) benötigten und zusammen mit den Schmutzpartikeln aus dem Schmutzsammelbereich (71) abgeführten Waschflüssigkeit von den aus dem Schmutzsammelbereich (71) abgeführten Schmutzpartikeln zu trennen und die abgetrennte Waschflüssigkeit wieder dem Wasserkreislauf der Spülmaschine (50) zurückzuführen, wobei die Saugseite der Schmutzaustragspumpe (74; 74-1) strömungsmäßig mit dem Schmutzsammelbereich (71) verbunden oder verbindbar ist, und wobei die Druckseite der Schmutzaustragpumpe (74, 74-1) strömungsmäßig mit der Abscheidervorrichtung (80) verbunden oder verbindbar ist, wobei die Spülmaschine (50) eine Steuereinrichtung (100) aufweist, welche ausgebildet ist, in Abhängigkeit von einem FlüssigkeitsNiveau in dem Waschtank (14; 14-1, 14-2) die Schmutzaustragspumpe (74; 74-1) des Schmutzaustragsystems (70) anzusteuern.

2. Spülmaschine (50) nach Anspruch 1,
wobei das Schmutzaustragsystem (70) mit der Abscheidervorrichtung (80) ausgebildet ist, die von den aus dem Schmutzsammelbereich (71) abgeführten Schmutzpartikeln abgetrennte Waschflüssigkeit wieder dem Waschtank (14; 14-1, 14-2) der Spülmaschine (50) zuzuführen.

3. Spülmaschine (50) nach Anspruch 1 oder 2,
wobei die Steuereinrichtung (100) ausgebildet ist, unabhängig von einem Frischwassereintrag in den Wasserkreislauf der Spülmaschine (50) die Schmutzaustragspumpe (74; 74-1) des Schmutzaustragsystems (70) anzusteuern.

4. Spülmaschine (50) nach einem der Ansprüche 1 bis 3,
wobei die Spülmaschine (50) eine Sensorik aufweist, welche ausgebildet ist, einen Verschmutzungsgrad der Waschflüssigkeit vorzugsweise in dem mindestens einen Waschtank (14; 14-1, 14-2) der Spülmaschine (50) zu erfassen und/oder eine Schmutzbeladung des in der Spülmaschine (50) zu behandelnden Spülguts zu erfassen, wobei die Steuereinrichtung (100) ausgebildet ist, in Abhängigkeit von dem erfassten Verschmutzungsgrad der Waschflüssigkeit und/oder in Abhängigkeit von der erfassten Schmutzbeladung des in der Spülmaschine (50) zu behandelnden Spülguts die Schmutzaustragspumpe (74; 74-1) des Schmutzaustragsystems (70) anzusteuern.

5. Spülmaschine (50) nach einem der Ansprüche 1 bis 4,
wobei die Abscheidervorrichtung (80) einen strömungsmäßig mit dem Schmutzaustragsystems (70) verbundenen oder verbindbaren Auffangbehälter (81) aufweist, dem beim Leeren des Schmutzsammelbereichs (71) die zum Leeren des Schmutzsammelbereichs (71) benötigte Waschflüssigkeit mit den Schmutzpartikeln aus dem Schmutzsammelbereich (71) zugeführt wird, wobei dem Auffangbehälter (81) ein Siebsystem (82) zugeordnet ist, mit welchem zumindest ein Teil der zum Leeren des Schmutzsammelbereichs (71) benötigten und zusammen mit den Schmutzpartikeln aus dem Schmutzsammelbereich (71) abgeführten Waschflüssigkeit von den aus dem Schmutzsammelbereich (71) abgeführten Schmutzpartikeln abgetrennt wird.

6. Spülmaschine (50) nach Anspruch 5,
wobei die Abscheidervorrichtung (80) ausgebildet ist, vorzugsweise automatisch die in der Abscheidervorrichtung (80) von der Waschflüssigkeit abgetrennten Schmutzpartikel aus der Abscheidervorrichtung (80) abzuführen.

7. Spülmaschine (50) nach Anspruch 5 oder 6,
wobei dem Auffangbehälter (81) der Abscheidervorrichtung (80) ein Überlaufsystem zugeordnet ist, welches den Auffangbehälter (81) mit einem bauseitigen Ablauf oder mit dem Waschtank (14; 14-1, 14-2) der Spülmaschine (50) strömungsmäßig verbindet.

8. Spülmaschine (50) nach einem der Ansprüche 1 bis 7,
wobei der Abscheidervorrichtung (80) eine Abwasserpumpe (83) zugeordnet ist, welche ausgebildet ist, insbesondere bedarfsweise, zu vorab festgelegten Zeiten und/oder Ereignissen oder kontinuierlich die in der Abscheidervorrichtung (80) abgetrennte Waschflüssigkeit wieder dem Wasserkreislauf der Spülmaschine (50) zuzuführen.

9. Spülmaschine (50) nach Anspruch 8,
wobei der Abscheidervorrichtung (80) eine Sensorik zugeordnet ist, welche ausgebildet ist, die Menge der in der Abscheidervorrichtung (80) abgetrennte Waschflüssigkeit zu erfassen, und wobei die Steuereinrichtung (100) ausgebildet ist, in Abhängigkeit von der Menge der in der Abscheidervorrichtung (80) von den Schmutzpartikeln abgetrennten Waschflüssigkeit die Abwasserpumpe (83) anzusteuern.

10. Spülmaschine (50) nach einem der Ansprüche 6 bis 9 und Anspruch 5,
wobei die Steuereinrichtung (100) ausgebildet ist, zumindest bedarfsweise oder zu vorab festgelegten oder festlegbaren Zeiten oder Ereignissen die Abwasserpumpe (83) zyklisch anzusteuern, insbesondere derart, dass eine zumindest teilweise Freispülung des Siebsystems der Abscheidervorrichtung (80) erzielbar ist.

11. Spülmaschine (50) nach einem der Ansprüche 1 bis 10,
wobei die Abscheidervorrichtung (80) ein Filtersystem aufweist, welches ausgebildet ist, die in der Abscheidervorrichtung (80) von den Schmutzpartikeln abgetrennte Waschflüssigkeit vor deren Rückführung in den Wasserkreislauf der Spülmaschine (50) zu filtern.

12. Spülmaschine (50) nach einem der Ansprüche 1 bis 11,
wobei der Abscheidervorrichtung (80) ein Wärmetauschersystem zugeordnet ist zur insbesondere bedarfsweisen oder kontinuierlichen Wärmerückgewinnung der in der Abscheidervorrichtung (80) von den Schmutzpartikeln abgetrennten Waschflüssigkeit.

13. Spülmaschine (50) nach einem der vorhergehenden Ansprüche,
wobei die Spülmaschine (50) als Transportspülmaschine ausgebildet ist,
wobei das mindestens eine Waschsystem (51, 52) als mindestens eine Waschzone ausgebildet ist, und wobei die Transportspülmaschine zusätzlich zu dem mindestens einen als Waschzone ausgebildeten Waschsystem (51, 52) mindestens eine Klarspülzone sowie eine Transportvorrichtung zum Transportieren des zu reinigenden Spülguts durch das mindestens eine als Waschzone ausgebildete Waschsystem (51, 52) und der dem mindestens einen Waschsystem (51, 52) in Transportrichtung des Spülguts gesehen nachgeschaltete Klarspülzone aufweist; oder
wobei die Spülmaschine (50) als Programautomat ausgebildet ist und eine Behandlungskammer aufweist, in welcher das Waschsystem (51, 52) ausgebildet ist.

## Claims

1. A dishwasher (50) having at least one washing system (51, 52) configured as a recirculation loop, in particular a tableware or utensil washer, which is configured as a program automation or as a conveyor dishwasher, wherein the at least one washing system (51, 52) comprises a nozzle system having at least one washing nozzle (13; 13-1, 13-2) for spraying washing liquid onto the items to be cleaned, a washing tank (14; 14-1, 14-2) for collecting at least a portion of the sprayed washing liquid, and a washing pump (11; 11-1, 11-2) for feeding washing liquid collected in the washing tank (14; 14-1, 14-2) to the at least one washing nozzle (13; 13-1, 13-2), and wherein a dirt discharge system (70) associated with the at least one washing system (51, 52) is provided, wherein a tank cover screen (20-1) is associated with the dirt discharge system (70), which screen is configured so as to separate dirt particles from the sprayed washing liquid that flows back into the washing tank (14; 14-1, 14-2) due to gravity, wherein the dirt discharge system (70) comprises a dirt collection region (71) arranged at least regionally in the washing tank (14; 14-1, 14-2) for collecting the dirt particles separated from the washing liquid by means of the tank cover screen (20-1), and wherein a dirt discharge pump (74, 74-1) fluidly connected to the dirt collection region (71) is provided, via which the dirt collection region (71) can be emptied, in particular as needed, **characterized in that**
the tank cover screen (20-1) is arranged above the dirt collection region (71) and has a drainage slope in the form of a gradient directed toward a feed opening (22), wherein the dirt collection region (71) is open at the top and arranged below the feed opening (22), so that the dirt particles separated by means of the tank cover screen (20-1) can pass through the feed opening (22) into the dirt collection region (71), wherein a separator apparatus (80) is assigned to the dirt discharge system (70), which is designed to separate at least part of the washing liquid required for emptying the dirt collection region (71) and discharged together with the dirt particles from the dirt collection region (71) from the dirt particles discharged from the dirt collection region (71) and to return the separated washing liquid to the water circulation of the dishwasher (50), wherein the suction side of the dirt discharge pump (74; 74-1) is fluidly connected or connectable to the dirt collection region (71), and wherein the pressure side of the dirt discharge pump (74, 74-1) is fluidly connected or connectable to the separator device (80), wherein the dishwasher (50) has a control device (100) which is designed to actuate the dirt discharge pump (74; 74-1) of the dirt discharge system (70) based on a liquid level in the washing tank (14; 14-1, 14-2).

2. The dishwasher (50) according to claim 1,
wherein the dirt discharge system (70) with the separator apparatus (80) is configured so as to feed the washing liquid separated from the dirt particles discharged from the dirt collection region (71) back to the washing tank (14; 14-1, 14-2) of the dishwasher (50).

3. The dishwasher (50) according to claim 1 or 2,
wherein the control device (100) is designed to actuate the dirt discharge pump (74; 74-1) of the dirt discharge system (70) independently of fresh water entering the water circulation of the dishwasher (50).

4. The dishwasher (50) according to any one of claims 1 to 3,
wherein the dishwasher (50) comprises a sensor system, which is configured so as to detect a level of soiling of the washing liquid preferably in the at least one washing tank (14; 14-1, 14-2) of the dishwasher (50) and/or to detect a dirty loading of the items to be washed in the dishwasher (50), wherein the control device (100) is configured so as to actuate the dirt discharge pump (74; 74-1) of the dirt discharge system (70) depending on the detected level of soiling of the washing liquid and/or depending on the detected dirty loading of the items to be washed in the dishwasher (50).

5. The dishwasher (50) according to any one of claims 1 to 4,
wherein the separator apparatus (80) comprises a collection container (81) that is fluidly connected or connectable to the dirt discharge system (70), to which, upon emptying of the dirt collection region (71), the washing liquid with the dirt particles, which is required in order to empty the dirt collection region (71), is fed from the dirt collection region (71), wherein a screen system (82) is associated with the collection container (81), with which screen system at least a portion of the washing liquid required for emptying the dirt collection region (71) and discharged from the dirt collection region (71) together with the dirt particles is separated from the dirt particles discharged from the dirt collection region (71).

6. The dishwasher (50) according to claim 5,
wherein the separator apparatus (80) is configured so as to preferably automatically discharge from the separator apparatus (80) the dirt particles separated from the washing liquid in the separator apparatus (80).

7. The dishwasher (50) according to claim 5 or 6,
wherein an overflow system is associated with the collection container (81) of the separator apparatus (80), which system fluidly connects the collection container (81) with a local drain or with the washing tank (14; 14-1, 14-2) of the dishwasher (50).

8. The dishwasher (50) according to any one of claims 1 to 7,
wherein the separator apparatus (80) is associated with a waste water pump (83), which is configured, in particular as needed, so as to feed the washing liquid separated in the separator apparatus (80) back to the water circulation of the dishwasher (50) at predetermined times and/or events or continuously.

9. The dishwasher (50) according to claim 8,
wherein the separator apparatus (80) is associated with a sensor system configured so as to detect the amount of washing liquid separated in the separator apparatus (80), and wherein the control device (100) is configured so as to actuate the waste water pump (83) depending on the amount of the washing liquid separated from the dirt particles in the separator apparatus (80).

10. The dishwasher (50) according to any one of claims 6 to 9 and claim 5,
wherein a control device (100) is configured so as to cyclically actuate the waste water pump (83) at least as needed or at predetermined or determinable times or events, in particular such that at least partial rinsing of the screen system of the separator apparatus (80) is achievable.

11. The dishwasher (50) according to any one of claims 1 to 10,
wherein the separator apparatus (80) comprises a filter system configured so as to filter the washing liquid separated from the dirt particles in the separator apparatus (80) prior to its return to the water circulation of the dishwasher (50).

12. The dishwasher (50) according to any one of claims 1 to 11,
wherein the separator apparatus (80) is associated with a heat exchange system for heat recovery of the washing liquid separated from the dirt particles in the separator apparatus (80), in particular as needed or continuously.

13. The dishwasher (50) according to any one of the preceding claims,
wherein the dishwasher (50) is configured as a conveyor dishwasher, wherein the at least one washing system (51, 52) is configured as at least one washing zone, and wherein, in addition to the at least one washing system configured as a washing zone (51, 52), the conveyor dishwasher comprises at least one rinsing zone as well as a conveyor device for conveying the items to be washed through the at least one washing system (51, 52) configured as a washing zone and the at least one rinsing zone that is downstream of the washing system (51, 52) when viewed in the conveying direction of the items to be washed; or
wherein the dishwasher (50) is configured as a program automation and comprises a treatment chamber in which the washing system (51, 52) is configured.

## Revendications

1. Lave-vaisselle (50) ayant au moins un système de lavage (51, 52) configuré comme une boucle de recirculation, en particulier une machine à laver de la vaissellerie ou des ustensiles, qui est configurée comme une automatisation de programme ou comme un lave-vaisselle à convoyeur, dans lequel l'au moins un système de lavage (51, 52) comprend un système de buse ayant au moins une buse de lavage (13 ; 13-1, 13-2) pour pulvériser un liquide de lavage sur les articles à nettoyer, un réservoir de lavage (14 ; 14-1, 14-2) pour collecter l'au moins une portion du liquide de lavage pulvérisé, et une pompe de lavage (11 ; 11-1, 11-2) pour alimenter du liquide de lavage collecté dans le réservoir de lavage (14 ; 14-1, 14-2) vers l'au moins une buse de lavage (13 ; 13-1, 13-2), et dans lequel un système d'évacuation de salissures (70) est associé à l'au moins un système de lavage (51, 52) est prévu, dans lequel une grille de couvercle de réservoir (20-1) est associée au système d'évacuation de salissures (70), laquelle grille est configurée de manière à séparer les particules de salissures du liquide de lavage pulvérisé qui reflue dans le réservoir de lavage (14 ; 14-1, 14-2) par gravité, dans lequel le système d'évacuation de salissures (70) comprend une région de collecte de salissures (71) agencée au moins régionalement dans le réservoir de lavage (14 ; 14-1, 14-2) pour collecter les particules de salissures séparées du liquide de lavage au moyen de la grille de couvercle de réservoir (20-1), et dans lequel une pompe d'évacuation de salissures (74, 74-1) connectée fluidiquement à la région de collecte de salissures (71) est prévue, via laquelle la région de collecte de salissures (71) peut être vidée, en particulier si nécessaire, **caractérisé en ce que** la grille de couvercle de réservoir (20-1) est agencée au-dessus de la région de collecte de salissures (71) et présente une pente de drainage sous la forme d'un gradient dirigé vers
une ouverture d'alimentation (22), dans lequel la région de collecte de salissures (71) est ouverte au sommet et agencée en dessous de l'ouverture d'alimentation (22), de sorte que les particules de salissures séparées au moyen de la grille de couvercle de réservoir (20-1) puissent passer à travers l'ouverture d'alimentation (22) dans la région de collecte de salissures (71), dans lequel un appareil séparateur (80) est attribué au système d'évacuation de salissures (70), qui est conçu pour séparer l'au moins une partie du liquide de lavage nécessaire pour vider la région de collecte de salissures (71) et évacuée avec les particules de salissures de la région de collecte de salissures (71) des particules de salissures évacuées de la région de collecte de salissures (71) et pour renvoyer le liquide de lavage séparé vers la circulation d'eau du lave-vaisselle (50), dans lequel le côté d'aspiration de la pompe d'évacuation de salissures (74 ; 74-1) est connecté ou peut être connecté fluidiquement à la région de collecte de salissures (71), et dans lequel le côté de pression de la pompe d'évacuation de salissures (74, 74-1) est connecté ou peut être connecté fluidiquement au dispositif séparateur (80), dans lequel le lave-vaisselle (50) a un dispositif de commande (100) qui est conçu pour actionner la pompe d'évacuation des salissures (74 ; 74-1) du système d'évacuation de salissures (70) sur la base d'un niveau de liquide dans le réservoir de lavage (14 ; 14-1, 14-2).

2. Lave-vaisselle (50) selon la revendication 1,
dans lequel le système d'évacuation de salissures (70) avec l'appareil séparateur (80) est configuré de manière à alimenter le liquide de lavage séparé des particules de salissures évacuées depuis la région de collecte de salissures (71) en retour vers le réservoir de lavage (14 ; 14-1, 14-2) du lave-vaisselle (50).

3. Lave-vaisselle (50) selon la revendication 1 ou 2,
dans lequel le dispositif de commande (100) est conçu pour actionner la pompe d'évacuation de salissures (74 ; 74-1) du système d'évacuation de salissures (70) indépendamment de l'eau propre entrant dans la circulation d'eau du lave-vaisselle (50).

4. Lave-vaisselle (50) selon l'une quelconque des revendications 1 à 3,
dans lequel le lave-vaisselle (50) comprend un système de capteur, qui est configuré de manière à détecter un niveau de souillage du liquide de lavage de préférence dans l'au moins un réservoir de lavage (14 ; 14-1, 14-2) du lave-vaisselle (50) et/ou
à détecter un chargement en saletés des articles à laver dans le lave-vaisselle (50), dans lequel le dispositif de commande (100) est configuré de manière à actionner la pompe d'évacuation des salissures (74 ; 74-1) du système d'évacuation des salissures (70) en fonction du niveau détecté de souillage du liquide de lavage et/ou en fonction du chargement en saletés détecté des articles à laver dans le lave-vaisselle (50).

5. Lave-vaisselle (50) selon l'une quelconque des revendications 1 à 4,
dans lequel l'appareil séparateur (80) comprend un conteneur de collecte (81) qui est connecté ou peut être connecté fluidiquement au système d'évacuation de salissures (70), vers lequel, lors du vidage de la région de collecte de salissures (71), le liquide de lavage avec les particules de salissures, qui est nécessaire pour vider la région de collecte de salissures (71), est alimenté à partir de la région de collecte de salissures (71), dans lequel un système de grille (82) est associé au conteneur de collecte (81), avec lequel système de grille, l'au moins une portion du liquide de lavage nécessaire pour vider la région de collecte de salissures (71) et évacuée de la région de collecte de salissures (71) conjointement avec les particules de salissures est séparée des particules de salissures évacuées de la région de collecte de salissures (71).

6. Lave-vaisselle (50) selon la revendication 5,
dans lequel l'appareil séparateur (80) est configuré de manière à évacuer, de préférence automatiquement, de l'appareil séparateur (80) les particules de salissures séparées du liquide de lavage dans l'appareil séparateur (80).

7. Lave-vaisselle (50) selon la revendication 5 ou 6,
dans lequel un système de trop-plein est associé au conteneur de collecte (81) de l'appareil séparateur (80), lequel système connecte fluidiquement le conteneur de collecte (81) à un drain local ou au réservoir de lavage (14 ; 14-1, 14-2) du lave-vaisselle (50).

8. Lave-vaisselle (50) selon l'une quelconque des revendications 1 à 7,
dans lequel l'appareil séparateur (80) est associé à une pompe à eaux usées (83), qui est configurée, en particulier selon les besoins, de manière à renvoyer le liquide de lavage séparé dans l'appareil séparateur (80) vers la circulation d'eau du lave-vaisselle (50) à des temps et/ou événements prédéterminés ou en continu.

9. Lave-vaisselle (50) selon la revendication 8,
dans lequel l'appareil séparateur (80) est associé à un système de capteur configuré de manière à détecter la quantité de liquide de lavage séparée dans l'appareil séparateur (80), et dans lequel le dispositif de commande (100) est configuré de manière à actionner la pompe à eaux usées (83) en fonction de la quantité de liquide de lavage séparée des particules de salissures dans l'appareil séparateur (80).

10. Lave-vaisselle (50) selon l'une quelconque des revendications 6 à 9 et la revendication 5,
dans lequel un dispositif de commande (100) est configuré de manière à actionner cycliquement la pompe à eaux usées (83) au moins selon les besoins ou à des temps ou événements prédéterminés ou déterminables, en particulier de sorte que l'au moins un rinçage partiel du système de grille de l'appareil séparateur (80) peut être obtenu.

11. Lave-vaisselle (50) selon l'une quelconque des revendications 1 à 10,
dans lequel l'appareil séparateur (80) comprend un système de filtre configuré de manière à filtrer le liquide de lavage séparé des particules de salissures dans l'appareil séparateur (80) avant son retour vers la circulation d'eau du lave-vaisselle (50).

12. Lave-vaisselle (50) selon l'une quelconque des revendications 1 à 11,
dans lequel l'appareil séparateur (80) est associé à un système d'échange de chaleur pour la récupération de chaleur du liquide de lavage séparé des particules de salissures dans l'appareil séparateur (80), en particulier selon les besoins ou en continu.

13. Lave-vaisselle (50) selon l'une quelconque des revendications précédentes,
dans lequel le lave-vaisselle (50) est configuré comme un lave-vaisselle à convoyeur, dans lequel l'au moins un système de lavage (51, 52) est configuré comme l'au moins une zone de lavage, et dans lequel, en complément de l'au moins un système de lavage configuré comme une zone de lavage (51, 52), le lave-vaisselle à convoyeur comprend l'au moins une zone de rinçage ainsi qu'un dispositif convoyeur pour transporter les articles à laver à travers l'au moins un système de lavage (51, 52) configurée comme une zone de lavage et l'au moins une zone de rinçage qui est située en aval du système de lavage (51, 52) lorsqu'elle est vue dans la direction de transport des articles à laver ; ou
dans lequel le lave-vaisselle (50) est configuré comme une automatisation de programme et comprend une chambre de traitement dans laquelle le système de lavage (51, 52) est configuré.
